# FASCICULE DE BREVET EUROPEEN

(11) **EP 1 603 424 B1**
(45) Date de publication et mention de la délivrance du brevet: **17.01.2007**
(21) Numéro de dépôt: 03714959.8
(22) Date de dépôt: 14.03.2003
(51) Int. Cl.: A45D 44/22

(54) **ACCESSOIRE DE COIFFURE POUR RETENDRE LES TRAITS DU VISAGE**
VORRICHTUNG ZUM STRAFFZIEHEN DER GESICHTSHAUT
HAIRDRESSING TOOL FOR RE-STRETCHING FACIAL FEATURES

(30) Priorité: 03.03.2003 FR 0302523
(43) Date de publication de la demande: 14.12.2005
(73) Titulaire: Azzeddine, Faiza, 01210 FERNEY-VOLTAIRE (FR)
(72) Inventeur: Azzeddine, Faiza, 01210 FERNEY-VOLTAIRE (FR)
(74) Mandataire: Gaglione, Renaud
(86) Numéro de dépôt international: PCT/EP2003/050062
(87) Numéro de publication internationale: WO 2004/077991

(56) Documents cités:
- GB-A- 1 300 041
- US-A- 2 030 603
- US-A- 2 307 714
- US-A- 2 509 658
- US-A- 2 661 737

## Description

L'invention se rapporte à un accessoire de coiffure pour retendre les traits du visage en tirant sur deux mèches de cheveux en sens opposé suivant une même direction et qui comprend deux pinces solidaires d'une base.

Un tel dispositif est connu par le document US-A-2307714.

Un accessoire de coiffure pour retendre les traits du visage est décrit par exemple dans le document FR-A-2071826 publié le 17 septembre 1971. Selon ce document, l'accessoire de coiffure comprend un organe d'ancrage se fixant sur la tête soit au moyen d'épingles à cheveux soit par le passage d'une mèche de cheveux à travers une ouverture percée au centre de l'organe d'ancrage. Des tendeurs sont prévus pour s'ancrer à une extrémité sur l'organe d'ancrage et pour se fixer sur la peau par collage réversible en différents points du haut du front de l'utilisatrice. La tension exercée par les tendeurs entre l'organe d'ancrage et les points de collage sur la peau permet à l'accessoire de coiffure de retendre les traits du visage. Cependant, l'utilisation de tels tendeurs rend nécessaire de dissimuler l'accessoire de coiffure par le port d'une perruque.

Un accessoire de coiffure pour retendre les traits du visage en tirant sur deux mèches de cheveux est décrit par exemple dans le document US 2,509,658 publié le 30 mai 1950. Selon de document, l'accessoire de coiffure comprend une barrette munie de moyens pour retenir par rapport à la barrette, des mèches de cheveux tirées par l'utilisatrice. La barrette est elle-même fixée aux cheveux par un peigne ou au moyen d'une languette pivotante. Avec un accessoire de ce type, on retend les traits du visage par l'intermédiaire des mèches de cheveux elles-mêmes, de sorte qu'il n'est pas nécessaire de dissimuler l'accessoire par le port d'une perruque. Cependant, la conception de cet accessoire, selon laquelle les moyens pour retenir les mèches de cheveux par rapport à la barrette sont distincts des moyens pour retenir la barrette elle-même par rapport aux cheveux, apparaît compliquée sans pour autant garantir dans le temps l'équilibre des forces entre les mèches de cheveux servant à la tension et les mèches de cheveux servant à la fixation. Il apparaît de surcroît nécessaire de disposer plusieurs barrettes pour retendre les traits du visage en plusieurs points.

Un accessoire de coiffure pour retendre les traits de visage en tirant sur deux mèches de cheveux en sens opposé suivant une même direction est décrit par exemple dans le document US 2,307,714 publié le 5 janvier 1943. Selon ce document, l'accessoire de coiffure comprend deux pinces pour bloquer des mèches de cheveux et un organe pour exercer une tension entre les deux pinces lorsque celles-ci sont disposées en deux endroits opposés de la tête de l'utilisatrice, par exemple à proximité des tempes gauche et droite. L'organe comprend plus particulièrement un boîtier de verrouillage relié à chacune des deux pinces par une cordelette. Le boîtier de verrouillage permet de bloquer l'une des deux cordelettes pour régler la tension exercée entre les deux pinces à cheveux. Les pinces à cheveux ainsi que les cordelettes et le boîtier de verrouillage sont de petites dimensions pour être dissimulés dans la chevelure, de telle sorte qu'il n'est là non plus pas nécessaire de recourir au port d'une perruque. Les mèches de cheveux sont tirées en sens opposé au niveau des tempes par les cordelettes pour maintenir le boîtier de verrouillage plaqué à la surface de la tête, de sorte que les mêmes mèches de cheveux permettent à la fois de retendre les traits du visage et de maintenir en position le boîtier par l'intermédiaire duquel une tension est créée entre les deux pinces. Cependant, un tel accessoire de coiffure apparaît limité à une unique paire de pinces permettant de tirer en sens opposé sur deux mèches de cheveux compte tenu que le réglage de la tension des cordelettes à l'aide du boîtier de verrouillage est délicat.

L'un des buts de l'invention est de concevoir un accessoire de coiffure pour en simplifier la mise en place par une utilisatrice tout en conservant une conception dans laquelle les mèches de cheveux tirées pour retendre les traits du visage servent également à maintenir les pinces de blocage en position par rapport à la chevelure et dans laquelle l'accessoire de coiffure reste discret pour être utilisé sans nécessité de porter une perruque.

A cet effet, l'invention a pour objet un accessoire de coiffure pour retendre les traits du visage en tirant sur deux mèches de cheveux en sens opposé comprenant deux pinces solidaires d'une base, caractérisé en ce que les deux pinces sont disposées sur la base de façon opposée l'une à l'autre suivant une même direction pour chacune bloquer une des deux mèches de cheveux tirées en sens opposé suivant cette direction en maintenant la base en position sur la chevelure.

La base, par exemple un anneau, munie des deux pinces disposées de façon opposée l'une à l'autre simplifie la conception de l'accessoire de coiffure selon l'invention, notamment par la suppression d'un boîtier de verrouillage et de cordelettes de tension entre le boîtier de verrouillage et chaque pince à cheveux. Les deux pinces disposées de façon opposée l'une à l'autre sur la base permettent à l'utilisatrice en un seul geste de tirer sur une mèche de cheveux et de la bloquer dans la pince correspondante. D'où il résulte que l'accessoire de coiffure selon l'invention apparaît à l'utilisatrice d'une utilisation simple et naturelle.

Selon un mode de réalisation avantageux de l'invention, la base comprend plusieurs paires de pinces opposées suivant une direction pour bloquer plusieurs paires de mèches de cheveux, les deux mèches d'une même paire étant tirées en sens opposé suivant la direction des deux pinces opposées. D'où il résulte que le même accessoire de coiffure permet selon l'invention de retendre les traits du visage à partir de différents points de tension.

D'autres avantages apparaîtront à la lumière de la description de deux modes de réalisation de l'invention illustrée par les dessins.

La figure 1 est une vue en perspective d'un accessoire de coiffure selon un premier mode d'exécution de l'invention.

La figure 2A montre une vue de dessus d'un accessoire de coiffure selon la figure 1.

La figure 2B montre l'accessoire de coiffure illustré par la figure 2A selon une coupe transversale AA, les pinces de blocage de mèches de cheveux étant en position ouverte.

La figure 2C montre l'accessoire de coiffure illustré par la figure 2A selon la coupe transversale AA de la figure 2B, les pinces de blocage des mèches de cheveux étant en position fermée.

La figure 3 est montre schématiquement plusieurs paires de mèches de cheveux tirées en plusieurs points de la tête d'une utilisatrice.

La figure 4 est une vue en perspective d'un accessoire de coiffure selon un deuxième mode d'exécution de l'invention.

Comme indiqué précédemment, l'invention se rapporte à un accessoire de coiffure pour retendre les traits du visage en tirant sur deux mèches de cheveux en sens opposé.

Selon un premier mode d'exécution de l'invention, figures 1 et 2A à 2C, l'accessoire comprend deux pinces 31A et 31B solidaires d'un anneau en forme de calotte crânienne 1 et disposées de façon opposée l'une à l'autre suivant une même direction L3 pour bloquer les deux mèches de cheveux 31 et 31' en sens opposé suivant cette même direction L3. Dans cet exemple d'illustration, la calotte crânienne 1 est un disque plat de quelques millimètres d'épaisseur présentant une ouverture centrale 4 pour le passage d'une mèche de cheveux permettant de recouvrir discrètement l'anneau 1 posé sur le sommet de la tête. A titre d'exemple, la calotte crânienne 1 a un diamètre de 40 mm et une épaisseur de 4 mm.

Les pinces 31A et 31B servant à bloquer les mèches des cheveux en sens opposé suivant la même direction comprennent, figure 2B et 2C, une languette 11 pivotant par rapport à la calotte crânienne 1 autour d'une charnière 13 pour passer d'une position d'ouverture où chaque mèche de cheveux 31 ou 31' est enroulée autour de la languette 11 à une position de fermeture où la languette 11 est maintenue fermée par un ergot 17 pour bloquer la mèche de cheveux enroulée.

De préférence, la calotte crânienne 1 comprend plusieurs paires de pinces opposées 51A et 51 B, 71 A et 71 B, 91A et 91 B, pour bloquer plusieurs paires de mèches de cheveux dans plusieurs directions, les deux mèches de chaque paire étant tirées en sens opposé suivant une même direction L5, L7 et L9 respectivement.

Pour la mise en place de l'accessoire de coiffure selon ce premier mode d'exécution, l'utilisatrice partage sa chevelure en huit parties et tient les huit parties de cheveux à l'aide de deux épingles. Elle constitue ensuite de très fines mèches de cheveux par exemple à l'aide d'une quinzaine de cheveux, dont les racines se trouvent approximativement à quelques centimètres de la peau du visage. Comme illustré par la figure 3, une mèche 31 est constituée pour tendre les traits du visage à partir du milieu du front, une mèche 71 est constituée pour exercer une traction au niveau du sourcil droit, une mèche 51 est constituée pour exercer une traction au niveau du sourcil gauche et une mèche 91 est constituée pour exercer une traction sur chacune des deux tempes de l'utilisatrice.

Par rapport à chacune des mèches indiquées précédemment 31, 71 51 et 91, une mèche est constituée suivant une même direction mais en sens opposé par rapport au sommet de la tête. Ainsi, une mèche 31' est constituée à l'arrière de la tête de sens opposé et de même direction que la mèche 31 prenant racine à proximité du milieu du front. De même, une mèche 71' est constituée à l'arrière gauche de la tête de sens opposé de même direction que la mèche 71 prenant racine au niveau du sourcil droit et une mèche 51' est constituée à l'arrière droit de la tête de sens opposé et de même direction que la mèche 51 prenant racine au niveau du sourcil gauche.

L'utilisatrice dispose ensuite l'accessoire de coiffure au sommet de la tête et commence par enrouler les mèches de cheveux 31 et 31' qui partent du milieu du front et de l'arrière de la tête, autour de la languette 11 en position ouverte, respectivement des pinces 31B et 31A disposées de façon opposée l'une à l'autre sur l'anneau 1 suivant la direction L3. L'utilisatrice règle naturellement la tension qu'elle ressent sur le front et sur l'arrière de la tête en tirant plus ou moins sur les mèches de cheveux correspondantes 31 et 31' pour les bloquer en rabattant la languette 11 dans l'ergot 17 des pinces 31A et 31B. L'utilisatrice continue de même avec les mèches 71 et 71' qui partent du sourcil droit et de l'arrière gauche de la tête, puis avec les mèches 51 et 51' qui partent du sourcil gauche et de l'arrière droit de la tête et avec les mèches 91 et 91' qui partent des deux tempes de l'utilisatrice.

Il convient de noter que si l'utilisatrice entoure une mèche de cheveux 31 ou 31' une seule fois autour de la languette 11 des pinces de blocage 3A et 3B, elle peut ensuite ajuster les tensions s'exerçant entre les deux pinces opposées en tirant sur le bord libre de la mèche bloquée par l'une ou l'autre des pinces pour accroître la tension suivant la direction correspondante L3.

Il apparaît que l'accessoire de coiffure selon ce premier mode d'exécution de l'invention est simple et naturel à utiliser puisque deux mèches 31A et 31B tirées par l'utilisatrice en sens opposé suivant une même direction L3 et bloquées par deux pinces opposées solidaires de l'anneau permettent à la fois de retendre les traits du visage et de maintenir l'anneau en position stable sur la chevelure, au sommet de la tête de l'utilisatrice. De surcroît, la pluralité de paires de pinces opposées permet de retendre les traits du visage en tirant sur des mèches prenant racine en plusieurs endroits du visage, par exemple au niveau des tempes ainsi que des sourcils et du milieu du front. La disposition de la calotte crânienne au sommet de la tête ainsi que ses petites dimensions permettent à l'accessoire de coiffure d'être aisément dissimulé dans la chevelure de l'utilisatrice, sans nécessiter le port d'une perruque.

L'utilisatrice retire l'accessoire de coiffure d'une façon également simple et naturelle en ouvrant une à une les pinces de blocage pour libérer les mèches de cheveux.

Un deuxième mode d'exécution de l'invention illustré par la figure 4 se distingue du mode d'exécution précédent en ce que les pinces 32A et 32B pour bloquer les mèches de cheveux comprennent des glissières 21A ou 21B guidant une pièce de serrage 23A ou 23B de forme complémentaire aux glissières pour coincer les mèches de cheveux dans une partie resserrée 25A ou 25B de la glissière 21 A ou 21B.

De préférence, la pièce de serrage 23A ou 23B est retenue à l'intérieur de la glissière par un plot 27A ou 27B solidaire de la glissière 21A ou 21B s'insérant dans une lumière 29A ou 29B de la pièce de serrage. Selon ce mode d'exécution, l'utilisatrice libère la pièce de serrage de la partie resserrée de la glissière pour enrouler une mèche de cheveux 32 ou 32' autour de la pièce de serrage et entre cette pièce de serrage et la glissière. L'utilisatrice fait ressortir la mèche de cheveux par la partie resserrée de la glissière pour ensuite faire glisser la pièce de serrage dans cette partie resserrée afin de bloquer la mèche de cheveux entre la pièce de serrage et la glissière.

Dans le premier ou le deuxième mode d'exécution de l'invention, la calotte crânienne 1 ou 2 est de préférence une pièce monobloc en matière plastique injectée. A titre d'exemple, on utilise un polypropylène ou tout autre matériau thermoplastique en le chauffant puis en l'injectant dans un moule sous une pression élevée. De préférence, les pièces de serrage du deuxième mode d'exécution sont également des pièces en matière plastique injectée et selon le premier mode d'exécution, la calotte crânienne 1 ainsi que les différentes paires de pinces opposées constituent une unique pièce monobloc en matière plastique injectée. Dans ce cas de figure, la charnière 13 de la languette 11 est constituée par un amincissement de matière plastique.

Il est prévu de remplacer la base annulaire par une plaque de forme rectangulaire, triangulaire, ovale ou en croix.

Un accessoire selon l'invention peut être utilisé avec différentes formes de coiffures tel des cheveux longs, des cheveux attachés, des cheveux relevés avec ou sans un léger crêpage pour mieux dissimuler l'anneau si nécessaire. La facilité de mise en place de l'accessoire de coiffure permet de retendre les traits du visage d'une façon instantanée, provisoire et occasionnelle. Il permet ainsi de masquer différents effets de l'âge sur le visage, tels les rides autour des yeux et sur le front, le relâchement des muscles du visage, etc...

## Revendications

1. Accessoire de coiffure pour retendre les traits du visage en tirant sur deux mèches de cheveux (31,31' ;32,32') en sens opposé, comprenant deux pinces (31A,31B ; 32A,32B) solidaires d'une base (1;2), **caractérisé en ce que** les deux pinces sont disposées sur la base de façon opposée l'une à l'autre suivant une même direction (L3) pour bloquer les deux mèches de cheveux (31,31' ;32,32') tirées en sens opposé suivant cette direction en maintenant la base (1,2) en position sur la chevelure.

2. Accessoire de coiffure selon la revendication 1, **caractérisé en ce que** la base comprend plusieurs paires de pinces (51A,51B - 91A,91 B ; 52A,52B - 92A,92B) opposées suivant une direction (L5,L7,L9) pour bloquer plusieurs paires de mèches de cheveux (51,51' ;71,71' ;91,91'), les deux mèches de chaque paire étant tirées en sens opposé suivant la direction correspondant à la disposition de deux pinces opposées (L5,L7,L9).

3. Accessoire de coiffure selon la revendication 1 ou 2, **caractérisé en ce que** les pinces (31A,31 B) comprennent des languettes (11) pivotant par rapport à la base (1) autour d'une charnière (13) entre une position d'ouverture permettant d'enrouler les mèches de cheveux (31,31') autour de la charnière (13) et une position de fermeture pour bloquer les mèches de cheveux.

4. Accessoire de coiffure selon la revendication 3, **caractérisé en ce que** la languette (11) est maintenue dans la position de fermeture par un ergot (17) solidaire de la base (1).

5. Accessoire de coiffure selon la revendication 1 ou 2, **caractérisé en ce que** les pinces (32A,32B) comprennent des glissières (21A,21B) guidant une pièce de serrage de forme complémentaire (23A,23B) pour coincer les mèches de cheveux (32,32') dans une partie resserrée (25A,25B) de la glissière.

6. Accessoire de coiffure selon la revendication 5, **caractérisé en ce que** la pièce de serrage est retenue à l'intérieur de la glissière par un plot (27A,27B) s'insérant dans une lumière (29A,29B) de la pièce de serrage.

7. Accessoire de coiffure selon l'une des revendications 1 à 6, **caractérisé en ce que** la base et les pinces sont en matière plastique injectée.

8. Accessoire de coiffure selon la revendication 7, **caractérisé en ce que** la base (1) et les pinces (31A,31B - 91A,91B) constituent une pièce monobloc en matière plastique injectée.

9. Accessoire de coiffure selon l'une des revendications précédentes, **caractérisé en ce que** la base (1,2) est de forme annulaire, rectangulaire, triangulaire, ovale ou en croix.

## Claims

1. Hair-styling accessory for tightening facial features by pulling two strands of hair (31, 31'; 32, 32') in opposite directions, comprising two grippers (31A, 31B; 32A, 32B) integral with a base (1; 2)**characterised in that** the two grippers are disposed on the base opposite to one another along the same course (L3) so as to lock the two strands of hair (31, 31'; 32, 32') which are pulled in opposite directions along this course while keeping the base (1, 2) in position on the head of hair.

2. Hair-styling accessory according to claim 1, **characterised in that** the base comprises a plurality of pairs of grippers (51A, 51B - 91A, 91B; 52A, 52B - 92A, 92B) which are opposed along a course (L5, L7, L9) so as to lock a plurality of pairs of strands of hair (51, 51'; 71, 71'; 91, 91'), the two strands of each pair being pulled in opposite directions along the course corresponding to the arrangement of two opposing grippers (L5, L7, L9).

3. Hair-styling accessory according to either claim 1 or claim 2, **characterised in that** the grippers (31A, 31B) comprise tongues (11) which pivot relative to the base (1) about a hinge (13) between an open position enabling the strands of hair (31, 31') to be wound round the hinge (13) and a closed position for locking the strands of hair.

4. Hair-styling accessory according to claim 3, **characterised in that** the tongue (11) is held in the closed position by a claw (17) integral with the base (1).

5. Hair-styling accessory according to either claim 1 or claim 2, **characterised in that** the grippers (32A, 32B) comprise slideways (21A, 21B) which guide a clamping member of complementary shape (23A, 23B) so as to wedge the strands of hair (32, 32') in a narrowed portion (25A, 25B) of the slideway.

6. Hair-styling accessory according to claim 5, **characterised in that** the clamping member is held inside the slideway by a stud (27A, 27B) which is inserted in an aperture (29A, 29B) in the clamping member.

7. Hair-styling accessory according to any one of claims 1 to 6, **characterised in that** the base and the grippers are made of injection-moulded plastics material.

8. Hair-styling accessory according to claim 7, **characterised in that** the base (1) and the grippers (31A, 31B - 91A, 91B) form a single-piece member made of injection-moulded plastics material.

9. Hair-styling accessory according to any one of the preceding claims, **characterised in that** the base (1, 2) is annular, rectangular, triangular, oval or cross-shaped.

## Patentansprüche

1. Frisierzubehör zum Straffen der Gesichtszüge durch gegensinniges Ziehen an zwei Haarlocken (31, 31'; 32, 32'), zwei fest mit einer Basis (1; 2) verbundene Klemmen (31A, 31B; 32A, 32B) umfassend, **dadurch gekennzeichnet, dass** die beiden Klemmen auf der Basis in gleicher Richtung (L3) einander gegenüber angeordnet sind, um die beiden in dieser Richtung gegensinnig gezogenen Haarlocken (31, 31'; 32, 32') festzuklemmen, während die Basis (1, 2) auf dem Haar an Ort und Stelle gehalten wird.

2. Frisierzubehör nach Anspruch 1, **dadurch gekennzeichnet, dass** die Basis mehrere in einer Richtung (L5, L7, L9) einander gegenüber angeordnete Paare von Klemmen (51 A, 51B - 91A, 91B; 52A, 52B - 92A, 92B) umfasst, um mehrere Paare von Haarlocken (51, 51'; 71, 71'; 91, 91') einzuklemmen, wobei die beiden Locken jedes Paares gegensinnig in der Richtung gezogen werden, die der Anordnung der beiden gegenüber liegenden Klemmen entspricht (L5, L7, L9).

3. Frisierzubehör nach Anspruch 1 oder 2, **dadurch gekennzeichnet, dass** die Klemmen (31A, 31B) Zungen (11) umfassen, die bezüglich der Basis (1) um ein Scharnier (13) zwischen einer offenen Position, in der die Haarlocken (31, 31') um das Scharnier (13) herum aufgewickelt werden können, und einer geschlossenen Position zum Einklemmen der Haarlocken schwenken.

4. Frisierzubehör nach Anspruch 3, **dadurch gekennzeichnet, dass** die Zunge (11) durch einen fest mit der Basis (1) verbundenen Haken (17) in der geschlossenen Position gehalten wird.

5. Frisierzubehör nach Anspruch 1 oder 2, **dadurch gekennzeichnet, dass** die Klemmen (32A, 32B) Gleitflächen (21A, 21B) umfassen, die ein Klemmstück komplementärer Gestalt (23A, 23B) führen, um die Haarlocken (32, 32') in einem verengten Abschnitt (25A, 25B) der Gleitfläche einzuklemmen.

6. Frisierzubehör nach Anspruch 5, **dadurch gekennzeichnet, dass** das Klemmstück im Inneren der Gleitfläche durch einen Klotz (27A, 27B) gehalten wird, der in ein Loch (29A, 29B) des Klemmstücks eintritt.

7. Frisierzubehör nach einem der Ansprüche 1 bis 6, **dadurch gekennzeichnet, dass** die Basis und die Klemmen aus gespritztem Kunststoff bestehen.

8. Frisierzubehör nach Anspruch 7, **dadurch gekennzeichnet, dass** die Basis (1) und die Klemmen (31A, 31B - 91A, 91B) einen einzigen Block aus gespritztem Kunststoff darstellen.

9. Frisierzubehör nach einem der vorangehenden Ansprüche, **dadurch gekennzeichnet, dass** die Basis (1, 2) von ringförmiger, rechteckiger, dreieckiger, ovaler oder kreuzförmiger Gestalt ist.
